# EUROPÄISCHE PATENTSCHRIFT

(11) **EP 3 686 430 B1**
(45) Veröffentlichungstag und Bekanntmachung des Hinweises auf die Patenterteilung: **14.07.2021**
(21) Anmeldenummer: 19217906.7
(22) Anmeldetag: 19.12.2019
(51) Int. Cl.: F04B 41/06, F04C 23/00, F04C 25/02

(54) **SYSTEM UND VERFAHREN ZUM EVAKUIEREN EINES PROZESSRAUMS**
SYSTEM AND METHOD FOR EVACUATING A PROCESS ROOM
SYSTÈME ET PROCÉDÉ D'ÉVACUATION D'UN ESPACE DE PROCESSUS

(30) Priorität: 24.01.2019 DE 102019101769
(43) Veröffentlichungstag der Anmeldung: 29.07.2020
(73) Patentinhaber: MAN Energy Solutions SE, 86153 Augsburg (DE)
(72) Erfinder: BERMICH, Gunther, 8600 Dübendorf (CH)

(56) Entgegenhaltungen:
- WO-A1-2007/068969
- WO-A2-2011/121322
- CN-A- 104 405 637
- CN-A- 106 762 538
- GB-A- 2 094 402
- JP-A- 2015 102 036
- US-B1- 7 179 062

## Beschreibung

Die Erfindung betrifft ein System zum Evakuieren eines Prozessraums. Des Weiteren betrifft die Erfindung ein Verfahren zum Evakuieren eines Prozessraums.

Aus der Praxis sind eine Vielzahl von Anwendungen bekannt, in welchen ein Prozessraum evakuiert werden muss. Hierzu kommen bislang Vakuumpumpen zum Einsatz. Dann, wenn Vakuumpumpen zur Evakuierung eines Prozessraums genutzt werden, kann dies bei Prozessräumen, die über ein großes zu evakuierendes Volumen verfügen, zu lange dauern. Es besteht daher Bedarf an einem neuartigen System und Verfahren zum Evakuieren eines Prozessraums, mithilfe dessen insbesondere große Prozessräume innerhalb kurzer Zeit zuverlässig evakuiert werden können.

Ein Beispiel für ein System zum Evakuieren eines Prozessraums ist das Dokument JP 2015 102036, wonach zwei Vakuumpumpen verwendet werden, welche seriell oder parallel betrieben werden können.

Hiervon ausgehend liegt der vorliegenden Erfindung die Aufgabe zugrunde, ein neuartiges System und Verfahren zum Evakuieren eines Prozessraums zu schaffen.

Diese Aufgabe wird durch ein System zum Evakuieren eines Prozessraums nach Anspruch 1 gelöst.

Das erfindungsgemäße System zum Evakuieren eines Prozessraums weist einen ersten Kompressor auf, der über eine erste Zulaufleitung mit dem Prozessraum koppelbar ist und von dem über eine erste Ablaufleitung aus dem Prozessraum entnommenes Medium in die Umgebung abführbar ist.

Das erfindungsgemäße System zum Evakuieren eines Prozessraums weist ferner einen zweiten Kompressor auf, der über eine zweite Zulaufleitung mit dem Prozessraum koppelbar ist und von dem über eine zweite Ablaufleitung aus dem Prozessraum entnommenes Medium in die Umgebung abführbar ist.

Das erfindungsgemäße System zum Evakuieren eines Prozessraums weist ferner eine zwischen die erste Ablaufleitung und die zweite Zulaufleitung geschaltete Verbindungsleitung auf.

In die erste Zulaufleitung ist ein erstes Zulaufleitungsventil integriert. In die zweite Zulaufleitung ist ein zweites Zulaufleitungsventil integriert. In die erste Ablaufleitung ist ein Ablaufleitungsventil integriert. In die Verbindungsleitung ist ein Verbindungsleitungsventil integriert.

Dann, wenn das erste Zulaufleitungsventil, das zweite Zulaufleitungsventil und das erste Ablaufleitungsventil allesamt geöffnet sind und das Verbindungsleitungsventil geschlossen ist, sind der erste Kompressor und der zweite Kompressor parallel betreibbar. Dann, wenn das erste Zulaufleitungsventil und das Verbindungsleitungsventil beide geöffnet und das zweite Zulaufleitungsventil und das erste Ablaufleitungsventil beide geschlossen sind, sind der erste Kompressor und der zweite Kompressor seriell betreibbar.

Das erfindungsgemäße System zum Evakuieren eines Prozessraums nutzt keine Vakuumpumpen, sondern vielmehr Kompressoren. Der erste Kompressor und der zweite Kompressor bilden dabei eine Kompressor-Gruppe, wobei die beiden Kompressoren sowohl parallel als auch seriell betrieben werden können. Oberhalb einer Druckgrenze werden die Kompressoren parallel betrieben. Mit Erreichen oder Unterschreiten des Druckgrenzwerts werden hingegen die Kompressoren seriell betrieben. Hiermit kann innerhalb kurzer Zeit ein relativ großer Prozessraum auf einen hohen Unterdruck evakuiert werden.

Nach einer vorteilhaften Weiterbildung ist in eine zum ersten Kompressor führende erste Fremdluftleitung ein erstes Fremdluftleitungsventil integriert, wobei in eine zum zweiten Kompressor führenden zweite Fremdluftleitung ein zweites Fremdluftleitungsventil integriert ist, und wobei das erste Fremdluftleitungsventil und das zweite Fremdluftleitungsventil abhängig von Betriebsbedingungen des ersten Kompressors und des zweiten Kompressors ansteuerbar sind. Die Fremdluftleitungsventile können abhängig von Betriebsbedingungen der Kompressoren angesteuert werden, um einen sicheren Betrieb der Kompressoren zu gewährleisten.

Nach einer vorteilhaften Weiterbildung sind das erste Zulaufleitungsventil und das zweite Zulaufleitungsventil abhängig von Betriebsbedingungen des ersten Kompressors und des zweiten Kompressors ansteuerbar. Die Ansteuerung der beiden Zulaufleitungsventile abhängig von Betriebsbedingungen der beiden Kompressoren dient dem Schutz von elektrischen Maschinen, die dem Antreiben der Kompressoren dienen.

Nach einer vorteilhaften Weiterbildung ist der ersten Zulaufleitung ein erster Drucksensor zugeordnet, wobei der zweiten Zulaufleitung ein zweiter Drucksensor zugeordnet ist, und wobei das zweite Zulaufleitungsventil, das erste Ablaufleitungsventil und das Verbindungsleitungsventil allesamt abhängig von Messwerten der beiden Drucksensoren ansteuerbar sind. Über die Drucksensoren kann einfach und zuverlässig überwacht werden, bis zu welchem Unterdruck der zu evakuierende Prozessraum evakuiert wurde. Abhängig von den Messwerten der Drucksensoren kann dann von dem parallelen Betrieb der Kompressoren auf den seriellen Betrieb der Kompressoren umgeschaltet werden, wozu dann die Ventile entsprechend angesteuert werden.

Das erfindungsgemäße Verfahren zum Evakuieren eines Prozessraums ist in Anspruch 5 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: ein Blockschaltbild eines erfindungsgemäßen Systems zum Evakuieren eines Prozessraums in einem ersten Betriebszustand,
- Fig. 2: das System der Fig. 1 in einem zweiten Betriebszustand.

Die Erfindung betrifft ein System sowie ein Verfahren zum Evakuieren eines Prozessraums, insbesondere eines Prozessraums mit einem großen Volumen.

Unter einem großvolumigen Prozessraum soll ein Prozessraum verstanden werden, dessen zu evakuierendes Volumen in der Größenordnung von mehr als 10000 m³, insbesondere von mehr als 20000 m³, beträgt.

Fig. 1 und 2 zeigen jeweils ein schematisiertes Blockschaltbild eines Systems 10 zur Evakuierung eines Prozessraums 11 in zwei unterschiedlichen Betriebszuständen.

Das System 10 zur Evakuierung des Prozessraums 11 verfügt über einen ersten Kompressor 12 sowie über einen zweiten Kompressor 13.

Der erste Kompressor 12 wird von einer elektrischen Maschine 14 angetrieben, die über ein Getriebe 15 Antriebsleistung auf den ersten Kompressor 12 überträgt. Der zweite Kompressor 13 wird ebenfalls von einer elektrischen Maschine 16 angetrieben, die über ein Getriebe 17 Antriebsleistung auf den zweiten Kompressor 13 überträgt.

Der erste Kompressor 12 ist über eine erste Zulaufleitung 18 an den Prozessraum 11 koppelbar. Der zweite Kompressor 13 ist über eine zweite Zulaufleitung 19 an den Prozessraum 11 koppelbar. Vom ersten Kompressor 12 aus ist aus dem Prozessraum 11 entnommenes Medium über eine erste Ablaufleitung 20 in die Umgebung abführbar. Ausgehend vom zweiten Kompressor 13 ist aus dem Prozessraum 11 entnommenes Medium über eine zweite Ablaufleitung 21 in die Umgebung abführbar.

Zwischen die erste Ablaufleitung 20, die vom ersten Kompressor 12 in die Umgebung führt, und die zweite Zulaufleitung 19, die vom Prozessraum 11 in Richtung auf den zweiten Kompressor 13 führt, ist eine Verbindungsleitung 22 geschaltet. Über diese Verbindungsleitung 22 kann Medium ausgehend vom ersten Kompressor 12 in Richtung auf den zweiten Kompressor 13 geführt werden.

In die erste Zulaufleitung 18 ist ein erstes Zulaufleitungsventil 23 integriert. In die zweite Zulaufleitung 19 ist ein zweites Zulaufleitungsventil 24 integriert.

In die erste Ablaufleitung 20 ist ein erstes Ablaufleitungsventil 25 integriert, nämlich stromabwärts der Abzweigung der Verbindungsleitung 22 von der ersten Ablaufleitung 20. In die Verbindungsleitung 22 ist ein Verbindungsleitungsventil 26 integriert. Obwohl in Fig. 1 und 2 nicht gezeigt, kann vorgesehen sein, auch in die zweite Ablaufleitung 21 ein Ablaufleitungsventil zu integrieren, welches dann als zweites Ablaufleitungsventil bezeichnet würde.

Wie bereits ausgeführt, zweigt die Verbindungsleitung 22 stromaufwärts des ersten Ablaufleitungsventils 25 von der ersten Ablaufleitung 20 ab und mündet stromabwärts des zweiten Zulaufleitungsventils 24 in die zweite Zulaufleitung 19 stromaufwärts des zweiten Kompressors 13.

Fig. 1 zeigt einen Zustand des Systems 10, in welchem die beiden Kompressoren 12, 13 parallel betrieben werden. In diesem Fall sind das erste Zulaufleitungsventil 23, das zweite Zulaufleitungsventil 24 und das erste Ablaufleitungsventil 25 allesamt geöffnet, wohingegen das Verbindungsleitungsventil 26 geschlossen ist.

Fig. 2 zeigt einen Zustand des Systems 10, in welchem die beiden Kompressoren 12 und 13 seriell betrieben werden. In diesem Zustand sind dann das erste Zulaufleitungsventil 23 und das Verbindungsleitungsventil 26 beide geöffnet. Das erste Ablaufleitungsventil 25 und das zweite Zulaufleitungsventil 24 sind beide geschlossen.

Gemäß Fig. 1 und 2 umfasst das System 10 eine zu dem ersten Kompressor 12 führende erste Fremdluftleitung 27, in die ein erstes Fremdluftleitungsventil 28 integriert ist. Zum zweiten Kompressor 13 führt eine zweite Fremdluftleitung 29, in die ein zweites Fremdluftleitungsventil 30 integriert ist. Die beiden Fremdluftleitungsventile 28 und 30 sind abhängig von Betriebsbedingungen der beiden Kompressoren 12 und 13 ansteuerbar. Ebenso sind die beiden Zulaufleitungsventile 23 und 24 abhängig von Betriebsbedingungen der beiden Kompressoren 12 und 13 ansteuerbar.

Das System zum Evakuieren eines Prozessraums verfügt weiterhin über Drucksensoren. Der ersten Zulaufleitung 18 ist ein erster Drucksensor 31 und der zweiten Zulaufleitung 19 ein zweiter Drucksensor 32 zugeordnet. Über den ersten Drucksensor 31 kann der Druck ermittelt werden, der in der zum ersten Kompressor 12 führenden ersten Zulaufleitung 18 herrscht. Über den zweiten Drucksensor 32 kann der Druck ermittelt werden, der in der zum zweiten Kompressor 13 führenden zweiten Zulaufleitung 19 herrscht. Abhängig von den Messwerten der beiden Drucksensoren 31 und 32 sind das zweite Zulaufleitungsventil 24, das erste Ablaufleitungsventil 25 sowie das Verbindungsleitungsventil 26 ansteuerbar.

Zum Evakuieren des Prozessraums 11 werden zunächst bis zu einem Druckgrenzwert beide Kompressoren 12, 13 parallel betrieben. Im Parallel-Betrieb der beiden Kompressoren 12, 13 stellen dieselben ein großes Saugvolumen bzw. Fördervolumen bereit, wobei dieser Parallel-Betrieb solange beim Evakuieren aufrechterhalten wird, solange der Druck in mindestens einer der beiden Zulaufleitungen 18, 19 größer als der Druckgrenzwert ist.

Dann, wenn der Druckgrenzwert erreicht oder unterschritten wird, erfolgt das Evakuieren des Prozessraums 11 ebenfalls unter Verwendung beider Kompressoren 12, 13, die dann jedoch nicht mehr parallel sondern seriell, also in einem Serie-Betrieb, betrieben werden. In diesem Fall ist zwar das Fördervolumen geringer, es ist jedoch eine noch stärkere Evakuierung des Prozessraums 11 bis auf einen Druck möglich, der unterhalb des Druckgrenzwerts liegt.

Das Verfahren zum Evakuieren des Prozessraums 11 erfolgt unter Verwendung des oben beschriebenen Systems. Dann, wenn beide Kompressoren 12, 13 parallel betrieben werden, werden das erste Zulaufleitungsventil 23, das zweite Zulaufleitungsventil 24 und das erste Ablaufleitungsventil 25 allesamt geöffnet, wohingegen das Verbindungsleitungsventil 26 geschlossen wird. Dann, wenn die beiden Kompressoren 12, 13 seriell betrieben werden, werden das erste Zulaufleitungsventil 23 und das Verbindungsleitungsventil 26 beide geöffnet, wohingegen das zweite Zulaufleitungsventil 24 und das erste Ablaufleitungsventil 25 beide geschlossen werden.

Es wird vorzugsweise dann vom parallelen Betrieb der beiden Kompressoren 12, 13 gemäß Fig. 1 auf den seriellen Betrieb der beiden Kompressoren 12, 13 gemäß Fig. 3 gewechselt bzw. umgeschaltet, wenn der erste Drucksensor 31 und der zweite Drucksensor 32 jeweils einen Druckmesswert liefern, der jeweils kleiner oder gleich dem Druckgrenzwert ist.

Dann, wenn, wie in Fig. 2 gezeigt, beide Kompressoren 12, 13 seriell betrieben werden, wird das in die zweite Fremdluftleitung 29 integrierte Fremdluftleitungsventil 30 vorzugsweise geöffnet, um das bereits über den ersten Kompressor 12 geführte Medium stromaufwärts des zweiten Kompressors 13 mit Fremdluft zu mischen. Hierdurch kann dann der zweite Kompressor 13 in einem optimalen Betriebspunkt betrieben werden, um einerseits eine ausreichend hohe Fördermenge über den zweiten Kompressor 13 zu führen und andererseits die Temperatur des über den zweiten Kompressor 13 geführten Mediums unterhalb eines Temperaturgrenzwerts zu halten.

Vorzugsweise wird im seriellen Betrieb der beiden Kompressoren 12, 13 das zweite Fremdluftleitungsventil 30 soweit geöffnet, dass ein Verhältnis V=F₂₂/F₂₉ zwischen dem Förderstrom F₂₂ in der Verbindungsleitung 22 stromabwärts des Kompressors 12 und dem über die Fremdluftleitung 29 stromabwärts des Fremdluftleitungsventils 30 geführten Förderstrom F₂₉ gilt: 0,9≤V≤2,0. Vorzugsweise gilt: 1,0≤V ≤1,7. Besonders bevorzugt gilt V=1,0.

Zur Bereitstellung eines Kompressor-Schutzes für die Kompressoren 12, 13 ist es möglich, dass die Fremdluftleitungsventile 28 und 30 abhängig von der Leistungsaufnahme der den jeweiligen Kompressor 12, 13 antreibenden elektrischen Maschine 14, 16 angesteuert werden.

Ist zum Beispiel die elektrische Leistungsaufnahme der den ersten Kompressor 12 antreibenden elektrischen Maschine 14 zu gering und kleiner als entsprechender Grenzwert, so wird zum Kompressor-Schutz vorzugsweise das Fremdluftleitungsventil 28 geöffnet, um über den Kompressor 12 stets eine ausreichend große Fördermenge zu führen. Analog wird dann, wenn die Leistungsaufnahme der den zweiten Kompressor 13 antreibenden zweiten elektrischen Maschine 16 kleiner als ein entsprechender Grenzwert ist, das Fremdluftleitungsventil 30 geöffnet, um über den zweiten Kompressor 13 stets eine ausreichend große Luftmenge zu führen.

Ferner kann zum Motor-Schutz der den jeweiligen Kompressor 12, 13 antreibenden elektrischen Maschine 13, 14 eine Ansteuerung der Zulaufleitungsventile 23, 24 abhängig von der Leistungsaufnahme der Kompressoren 12, 13 erfolgen.

Ist zum Beispiel die Leistungsaufnahme vom ersten Kompressor 12 antreibenden elektrischen Maschine 14 zu groß, also größer als ein entsprechender Grenzwert, so kann das erste Zulaufleitungsventil 23 stärker geschlossen werden, um einen Motor-Schutz für die elektrische Maschine 14 bereitzustellen. Auf analoge Weise kann dann, wenn die Leistungsaufnahme der den zweiten Kompressor 13 antreibenden zweiten elektrischen Maschine 16 zu groß ist, das zweite Zulaufleitungsventil 24 stärker geschlossen werden, um einen Motor-Schutz für die elektrische Maschine 16 des zweiten Kompressors 13 bereitzustellen.

Der Kompressor-Schutz sowie der Motor-Schutz sind von Vorteil, um eine Beschädigung der Kompressoren 12, 13 sowie der elektrischen Maschinen 14, 16 im Evakuierungsbetrieb zu vermeiden.

Wie bereits ausgeführt, erfolgt eine anfängliche Evakuierung des Prozessraums 11 bis zu einem Druckgrenzwert im Parallel-Betrieb der beiden Kompressoren 12, 13 (siehe Fig. 1). Mit Erreichen oder Unterschreiten des Druckgrenzwerts wird vom Parallel-Betrieb der Kompressoren 12, 13 auf den Seriell-Betrieb der Kompressoren 12, 13 (siehe Fig. 2) gewechselt, um eine noch stärkere Evakuierung des Prozessraums 12 zu ermöglichen.

Bei den beiden Kompressoren 12, 13 kann es sich um Radialkompressoren handeln.

Dazu ist es zum Beispiel möglich, Radialkompressoren zu nutzen, die eine Fördermenge von 1400 m³/min bereitstellen können.

Beim Parallel-Betrieb der beiden Kompressoren 12, 13 kann dann von denslebne zusammen eine Fördermenge von 2800 m³/min aus dem Prozessraum 11 evakuiert werden. Dies erfolgt vorzugsweise bis zum Erreichen eines Druckgrenzwerts, der zum Beispiel bei -63 kPa liegt.

Mit Unterschreiten dieses Druckgrenzwerts von -63 kPa wird dann vom Parallelbetrieb auf den Seriell-Betrieb der beiden Kompressoren umgeschaltet, um zum Beispiel den Prozessraum 11 bis zu einem Druck von -85 kPa zu evakuieren. Im Seriell-Betrieb steht dann selbstverständlich eine kleinere Fördermenge als im Parallel-Betrieb zur Verfügung.

Es sei darauf hingewiesen, dass die obigen Zahlenbeispiele lediglich der Illustration dienen und rein exemplarischer Natur sind.

Das erfindungsgemäße System sowie das erfindungsgemäße Verfahren wird vorzugsweise zur Evakuierung relativ großer Prozessräume 11 mit einem Volumen mehr als 10000 m³, insbesondere von mehr als 20000 m³, genutzt. Bei derartigen Prozessräumen kann es sich zum Beispiel um Transportröhren mit einem Durchmesser von mehr als 2 m und einer Länge von mehr als 1 km handeln.

Wie bereits ausgeführt, bilden die beiden Kompressoren 11, 12 eine Kompressor-Gruppe. Es können mehrere solche Kompressor-Gruppen vorhanden sein und jede Kompressor-Gruppen auf die oben beschriebene Art und Weise betrieben werden.

### Bezugszeichenliste

- 10: System
- 11: Prozessraums
- 12: Kompressor
- 13: Kompressor
- 14: elektrische Maschine
- 15: Getriebe
- 16: elektrische Maschine
- 17: Getriebe
- 18: Zulaufleitung
- 19: Zulaufleitung
- 20: Ablaufleitung
- 21: Ablaufleitung
- 22: Verbindungsleitung
- 23: Zulaufleitungsventil
- 24: Zulaufleitungsventil
- 25: Ablaufleitungsventil
- 26: Verbindungsleitungsventil
- 27: Fremdluftleitung
- 28: Fremdluftleitungsventil
- 29: Fremdluftleitung
- 30: Fremdluftleitungsventil
- 31: Drucksensor
- 32: Drucksensor

## Patentansprüche

1. System (10) zum Evakuieren eines Prozessraums (11),
mit einem ersten Kompressor (12), der über eine erste Zulaufleitung (18) mit dem Prozessraum (11) koppelbar ist und von dem über eine erste Ablaufleitung (20) aus dem Prozessraum (11) entnommenes Medium in die Umgebung abführbar ist,
mit einem zweiten Kompressor (13), der über eine zweite Zulaufleitung (19) mit dem Prozessraum (11) koppelbar ist und von dem über eine zweite Ablaufleitung (21) aus dem Prozessraum (11) entnommenes Medium in die Umgebung abführbar ist,
mit einer zwischen den die erste Ablaufleitung (20) und die zweite Zulaufleitung (10) geschalteten Verbindungsleitung (22),
mit einem in die erste Zulaufleitung (18) integrierten ersten Zulaufleitungsventil (23),
mit einem in die zweite Zulaufleitung (19) integrierten zweiten Zulaufleitungsventil (24),
mit einem in die erste Ablaufleitung (20) integrierten ersten Ablaufleitungsventil (25),
mit einem in die Verbindungsleitung (22) integrierten Verbindungsleitungsventil (26),
wobei dann, wenn das erste Zulaufleitungsventil (23), das zweite Zulaufleitungsventil (24) und das erste Ablaufleitungsventil (25) allesamt geöffnet sind und das Verbindungsleitungsventil (26) geschlossen ist, der erste Kompressor (12) und der zweite Kompressor (13) parallel betreibbar sind,
wobei dann, wenn das erste Zulaufleitungsventil (23) und das Verbindungsleitungsventil (26) beide geöffnet sind und das zweite Zulaufleitungsventil (24) und das erste Ablaufleitungsventil (25) beide geschlossen sind, der erste Kompressor (12) und der zweite Kompressor (13) seriell betreibbar sind, **dadurch gekennzeichnet, dass**
der ersten Zulaufleitung (18) ein erster Drucksensor (31) und der zweiten Zulaufleitung (19) ein zweiter Drucksensor (32) zugeordnet ist,
wobei das zweite Zulaufleitungsventil (24), das erste Ablaufleitungsventil (25) und das Verbindungsleitungsventil (26) allesamt abhängig von Messwerten der beiden Drucksensoren (31, 32) ansteuerbar sind.

2. System nach Anspruch 1, **gekennzeichnet durch**
eine zum ersten Kompressor (12) führenden ersten Fremdluftleitung (27), in die ein erstes Fremdluftleitungsventil (28) integriert ist,
eine zum zweiten Kompressor (13) führenden zweite Fremdluftleitung (29), in die ein zweites Fremdluftleitungsventil (30) integriert ist,
wobei das erste Fremdluftleitungsventil (28) und das zweite Fremdluftleitungsventil (30) abhängig von Betriebsbedingungen des ersten Kompressors (12) und des zweiten Kompressors (13) ansteuerbar sind.

3. System nach Anspruch 1 oder 2, **dadurch gekennzeichnet, dass** das erste Zulaufleitungsventil (23) und das zweite Zulaufleitungsventil (24) abhängig von Betriebsbedingungen des ersten Kompressors (12) und des zweiten Kompressors (13) ansteuerbar sind.

4. Verfahren zum Evakuieren eines Prozessraums (11),
wobei der Prozessraum (11) zunächst bis zu einem Druckgrenzwert unter Verwendung von zwei parallel betriebenen Kompressoren (12, 13) evakuiert wird,
wobei der Prozessraum (11) anschließend nach Erreichen oder Unterschreiten des Druckgrenzwerts unter Verwendung der beiden nunmehr seriell betriebenen Kompressoren (12, 13) evakuiert wird, wobei dasselbe unter Verwendung eines Systems nach einem der Ansprüche 1 bis 3 durchgeführt wird,
wobei dann, die beiden Kompressoren (12, 13) parallel betrieben werden, das erste Zulaufleitungsventil (23), das zweite Zulaufleitungsventil (24) und das erste Ablaufleitungsventil (25) allesamt geöffnet werden und das Verbindungsleitungsventil (26) geschlossen wird,
wobei dann, wenn die beiden Kompressoren (12, 13) seriell betrieben werden, das erste Zulaufleitungsventil (23) und das Verbindungsleitungsventil (26) beide geöffnet und das zweite Zulaufleitungsventil (24) und das erste Ablaufleitungsventil (25) beide geschlossen werden,
**dadurch gekennzeichnet, dass** dann vom parallelen Betrieb der beiden Kompressoren (12, 13) auf den seriellen Betrieb der beiden Kompressoren (12, 13) gewechselt wird, wenn der erste Drucksensor (31) und der zweite Drucksensor (32) beide jeweils einen druckmesswert liefern, der kleiner oder gleich dem Druckgrenzwert ist.

5. Verfahren nach Anspruch 4, **dadurch gekennzeichnet, dass** dann, wenn die beiden Kompressoren (12, 13) seriell betrieben werden, das zweite Fremdluftleitungsventil (30) geöffnet wird, um das bereits über den ersten Kompressor (12) geführte Medium stromaufwärts des zweiten Kompressors (13) mit Fremdluft zu mischen.

6. Verfahren nach Anspruch 5, **dadurch gekennzeichnet, dass** das zweite Fremdluftleitungsventil (30) so weit geöffnet wird, das ein Verhältnis zwischen dem Förderstrom in der Verbindungsleitung (22) stromabwärts des ersten Kompressors (12) und dem Förderstrom in der Fremdluftleitung (29) stromabwärts des Fremdluftleitungsventils (30) zwischen 0,9 und 2,0 beträgt.

7. Verfahren nach einem der Ansprüche 4 bis 6, **dadurch gekennzeichnet, dass**
zum Kompressor-Schutz der Kompressoren (12, 13) abhängig von der Leistungsaufnahme einer den jeweiligen Kompressor (12, 13) antreibenden elektrischen Maschine (14, 16) ein mit dem jeweiligen Kompressor (12, 13) zusammenwirkendes Fremdluftleitungsventil (28, 30) angesteuert wird, und/oder
zum Motor-Schutz der den jeweiligen Kompressor (12, 13) antreibenden elektrischen Maschine (14, 16) abhängig von der Leistungsaufnahme der den jeweiligen Kompressor(12, 13) antreibenden elektrischen Maschine (14, 16) ein mit dem jeweiligen Kompressor (12, 13) zusammenwirkendes Zulaufleitungsventil (23, 24) angesteuert wird.

## Claims

1. A system (10) for evacuating a process space (11),
having a first compressor (12), which can be coupled via a first inflow line (18) to the process space (11) and from which, via a first outflow line (20), medium taken from the process space (11) can be discharged into the surroundings,
having a second compressor (13), which via a second inflow line (19) can be coupled to the process space (11) and from which, via a second outflow line (21), medium taken from the process space (11) can be discharged into the surroundings,
having a connecting line (22) connected between the first outflow line (20) and the second inflow line (10),
having a first inflow line valve (23) integrated in the first inflow line (18),
having a second inflow line valve (24) integrated in the second inflow line (19),
having a first outflow line valve (25) integrated in the first outflow line (20),
having a connecting line valve (26) integrated in the connecting line (22),
wherein in particular when the first inflow line valve (23), the second inflow line valve (24) and the first outflow line valve (25) are all open and the connecting line valve (26) is closed, the first compressor (12) and the second compressor (13) can be operated in parallel,
wherein in particular when the first inflow line valve (23) and the connecting line valve (26) are both open and the second inflow line valve (24) and the first outflow line valve (25) are both closed, the first compressor (12) and the second compressor (13) can be operated in series, **characterized in that**
the first inflow line (18) is assigned a first pressure sensor (31) and the second inflow line (19) a second pressure sensor (32),
wherein the second inflow line valve (24), the first outflow line valve (25) and the connecting line valve (26) can all be controlled dependent on measurement values of the two pressure sensors (31, 32).

2. The system according to Claim 1, **characterized by**
a first external air line (27) leading to the first compressor (12), in which a first external air line valve (28) is integrated,
a second external air line (29) leading to the second compressor (13), in which a second external air line valve (30) is integrated,
wherein the first external air line valve (28) and the second external air line valve (30) can be controlled dependent on operating conditions of the first compressor (12) and of the second compressor (13).

3. The system according to Claim 1 or 2, **characterized in that** the first inflow line valve (23) and the second inflow line valve (24) can be controlled dependent on operating conditions of the first compressor (12) and of the second compressor (13).

4. A method for evacuating a process space (11),
wherein the process space (11) is evacuated initially up to a pressure limit value using two compressors (12, 13) operated in parallel,
wherein subsequently the process space (11) is evacuated after the pressure limit value has been reached or undershot, using the two compressors (12, 13) now operated in series, wherein the same is carried out using a system according to any one of the Claims 1 to 3,
wherein in particular when the two compressors (12, 13) are operated in parallel, the first inflow line valve (23), the second inflow line valve (24) and the first outflow line valve (25) are all open and the connecting line valve (26) is closed,
wherein in particular when the two compressors (12, 13) are operated in series, the first inflow line valve (23) and the connecting line valve (26) are both open and the second inflow line valve (24) and the first outflow line valve (25) are both closed,
**characterized in that** the parallel operation of the two compressors (12, 13) is changed to the series operation of the two compressors (12, 13), in particular when the first pressure sensor (31) and the second pressure sensor (32) both supply a pressure measurement value each that is smaller or equal to the pressure limit value.

5. The method according to Claim 4, **characterized in that** in particular when the two compressors (12, 13) are operated in series, the second external air line valve (30) is opened in order to mix the medium already conducted via the first compressor (12) with external air upstream of the second compressor (13).

6. The method according to Claim 5, **characterized in that** the second external air line valve (30) is opened so far that a ratio between the flow rate in the connecting line (22) downstream of the first compressor (12) and the flow rate in the external air line (29) downstream of the external air line valve (30) is between 0.9 and 2.0.

7. The method according to any one of the Claims 4 to 6, **characterized in that**
for the compressor protection of the compressors (12, 13), dependent on the power consumption of an electric machine (14, 16) driving the respective compressor (12, 13), an external air line valve (28, 30) interacting with the respective compressor (12, 13) is controlled, and/or
for the motor protection of the electric machine (14, 16) driving the respective compressor (12, 13), depending on the power consumption of the electric machine (14, 16) driving the respective compressor (12, 13), an inflow line valve (23, 24) interacting with the respective compressor (12, 13) is controlled.

## Revendications

1. Système (10) d'évacuation d'une chambre de traitement (11),
comportant un premier compresseur (12), qui peut être couplé via une première conduite d'amenée (18) avec la chambre de traitement (11) et à partir duquel un milieu prélevé vie une première conduite d'évacuation (20) hors de la chambre de traitement (11) peut être rejeté dans l'environnement extérieur,
comportant un deuxième compresseur (13), qui peut être couplé via une deuxième conduite d'amenée (19) avec la chambre de traitement (11) et à partir duquel un milieu prélevé via une deuxième conduite d'évacuation (21) hors de la chambre de traitement (11) peut être rejeté dans l'environnement extérieur,
comportant une conduite de liaison (22) raccordée entre la première conduite d'évacuation (20) et la deuxième conduite d'amenée (10),
comportant une première soupape de conduite d'amenée (23) intégrée dans la première conduite d'amenée (18),
comportant une deuxième soupape de conduite d'amenée (24) intégrée dans la deuxième conduite d'amenée (19),
comportant une première soupape de conduite d'évacuation (25) intégrée dans la première conduite d'évacuation (20),
comportant une soupape de conduite de liaison (26) intégrée dans la conduite de liaison (22),
dans lequel ensuite, lorsque la première soupape de conduite d'amenée (23), la deuxième soupape de conduite d'amenée (24) et la première soupape de conduite d'évacuation (25) sont toutes ouvertes et la soupape de conduite de liaison (26) est fermée, le premier compresseur (12) et le deuxième compresseur (13) peuvent être exploités en parallèle,
dans lequel ensuite, lorsque la première soupape de conduite d'amenée (23) et la soupape de conduite de liaison (26) sont toutes deux ouvertes et la deuxième soupape de conduite d'amenée (24) et la première soupape de conduite d'évacuation (25) sont toutes deux fermées, le premier compresseur (12) et le deuxième compresseur (13) peuvent être exploités en série, **caractérisé en ce que**
la première conduite d'amenée (18) est coordonnée à un premier capteur de pression (31) et la deuxième conduite d'amenée (19) est coordonnée à un deuxième capteur de pression (32),
dans lequel la deuxième soupape de conduite d'amenée (24), la première soupape de conduite d'évacuation (25) et la soupape de conduite de liaison (26) peuvent toutes être commandées en fonction des valeurs de mesure des deux capteurs de pression (31, 32).

2. Système selon la revendication 1, **caractérisé en ce que**
une première conduite d'air extérieur (27) menant au premier compresseur (12), dans laquelle une première soupape de conduite d'air extérieur (28) est intégrée,
une deuxième conduite d'air extérieur (29) menant au deuxième compresseur (13), dans laquelle une deuxième soupape de conduite d'air extérieur (30) est intégrée,
dans lequel la première soupape de conduite d'air extérieur (28) et la deuxième soupape de conduite d'air extérieur (30) peuvent être commandées en fonction des conditions de fonctionnement du premier compresseur (12) et du deuxième compresseur (13).

3. Système selon la revendication 1 ou 2, **caractérisé en ce que** la première soupape de conduite d'amenée (23) et la deuxième soupape de conduite d'amenée (24) peuvent être commandées en fonction des conditions de fonctionnement du premier compresseur (12) et du deuxième compresseur (13).

4. Procédé d'évacuation d'une chambre de traitement (11),
dans lequel la chambre de traitement (11) est tout d'abord évacuée jusqu'à une valeur limite de pression en utilisant deux compresseurs (12, 13) exploités en parallèle,
dans lequel la chambre de traitement (11) est ensuite évacuée après que la valeur limite de pression est atteinte ou non dépassée en utilisant les deux compresseurs (12, 13) exploités à nouveau en série, dans lequel le même principe est mis en œuvre en utilisant un système selon une des revendications 1 à 3,
dans lequel enfin, les deux compresseurs (12, 13) sont exploités en parallèle, la première soupape de conduite d'amenée (23), la deuxième soupape de conduite d'amenée (24) et la première soupape de conduite d'évacuation (25) sont toutes ouvertes et la soupape de conduite de liaison (26) est fermée, dans lequel enfin, lorsque les deux compresseurs (12, 13) sont exploités en série, la première soupape de conduite d'amenée (23) et la soupape de conduite de liaison (26) sont toutes deux ouvertes et la deuxième soupape de conduite d'amenée (24) et la première soupape de conduite d'évacuation (25) sont toutes les deux fermées,
**caractérisé en ce que** on permute alors du fonctionnement en parallèle des deux compresseurs (12, 13) au fonctionnement en série des deux compresseurs (12, 13), lorsque le premier capteur de pression (31) et le deuxième capteur de pression (32) fournissent tous deux respectivement une valeur de mesure de pression, qui est inférieure ou égale à la valeur limite de pression.

5. Procédé selon la revendication 4, **caractérisé en ce que** ensuite, lorsque les deux compresseurs (12, 13) sont exploités en série, la deuxième soupape de conduite d'air extérieur (30) est ouverte, afin de mélanger le milieu déjà guidé via le premier compresseur (12) en amont du deuxième compresseur (13) avec de l'air extérieur.

6. Procédé selon la revendication 5, **caractérisé en ce que** la deuxième soupape de conduite d'air extérieur (30) est ouverte jusqu'à une largeur telle qu'un rapport entre le flux transporté dans la conduite de liaison (22) en aval du premier compresseur (12) et le flux transporté dans la conduite d'air extérieur (29) en aval de la soupape de conduite d'air extérieur (30) soit compris entre 0,9 et 2,0.

7. Procédé selon une des revendications 4 à 6, **caractérisé en ce que**
en vue de la protection de compresseur des compresseurs (12, 13) en fonction de la puissance absorbée d'une machine électrique (14, 16) entraînant le compresseur respectif (12, 13), une soupape de conduite d'air extérieur (28, 30) coopérant avec le compresseur respectif (12, 13) est commandée, et/ou
en vue de la protection de moteur de la machine électrique (14, 16) entraînant le compresseur respectif (12, 13) en fonction de la puissance absorbée de la machine électrique (14, 16) entraînant le compresseur respectif (12, 13) une soupape de conduite d'amenée (23, 24) coopérant avec le compresseur respectif (12, 13) est commandée.
